# EUROPÄISCHE PATENTSCHRIFT

(11) **EP 1 008 403 B1**
(45) Veröffentlichungstag und Bekanntmachung des Hinweises auf die Patenterteilung: **19.03.2003**
(21) Anmeldenummer: 99890379.3
(22) Anmeldetag: 07.12.1999
(51) Int. Cl.: B21J 7/14, B21J 7/16, B21J 9/18, B30B 1/26

(54) **Schmiedemaschine**
Forging machine
Machine à forger

(30) Priorität: 07.12.1998 AT 205198
(43) Veröffentlichungstag der Anmeldung: 14.06.2000
(73) Patentinhaber: GFM Beteiligungs- und Management GmbH & Co KG, 4403 Steyr (AT)
(72) Erfinder: Gottfried, Blaimschein, 4407 Steyr (AT)
(74) Vertreter: Hübscher, Gerhard, Dipl.-Ing.

(56) Entgegenhaltungen:
- GB-A- 1 338 955
- US-A- 4 430 881
- US-A- 5 315 926

## Beschreibung

Die Erfindung bezieht sich auf eine Schmiedemaschine mit wenigstens zwei gegeneinander wirkenden, in einem Schmiedekasten längsgeführten Schmiedestempeln, die jeweils eigene mechanische Hubantriebe und vorzugsweise Hublagenverstelleinrichtungen aufweisen. (siehe z.B. US-A-4 430 881).

Als mechanische Hubantriebe werden in bekannten Schmiedemaschinen meist Exzentertriebe eingesetzt, bei denen durch ein Zusammenwirken von auf den Exzentern drehbar gelagerten Gleitsteinen und die Gleitsteine aufnehmenden Pleuelköpfen der Schmiedestempel die Drehbewegung der Exzenter in Hubbewegungen der Schmiedestempel umgewandelt werden. Die beim Schmieden auftretenden Schmiedekräfte belasten daher über die Schmiedestempel die Exzenterwellen auf Biegung, so daß diese Exzenterwellen dementsprechend dimensioniert und gelagert sein müssen, was einen erhöhten Bauaufwand mit sich bringt. Darüber hinaus sind zur Hublagenverstellung der Schmiedestempel spezielle Verstellgehäuse für die Exzenterwellenlagerung vorzusehen, wodurch das Maschinengestell wegen der erforderlichen Lageraugen in seiner Steifigkeit geschwächt wird und auf Grund der Verlagerung der Exzenterwellenmitte beim Verstellen ein geeigneter, diesen Versatz ausgleichender Exzenterwellenantrieb erforderlich ist. Werden die Schmiedestempel zur Hublagenverstellung aus zwei schraubverstellbar miteinander verbundenen Teilen zusammengesetzt, von denen der eine gegenüber dem Schmiedekasten drehfest und der andere verdrehbar geführt sind und der verdrehbare Teil mit einem Drehantrieb in Verbindung steht, so daß durch eine Verdrehung des verdrehbaren Teiles wegen der gegenseitigen Verschraubung der Teile eine Längenänderung des Schmiedestempels und damit eine Hublagenverstellung zustande kommt, muß neben der Beeinträchtigung der Stempelbelastbarkeit die Hubbewegung der Stempel berücksichtigt werden, die eine relative axiale Verschiebbarkeit des drehenden Teiles gegenüber dem Drehantrieb verlangt und ebenfalls zu einer aufwendigeren Konstruktion führt.

Der Erfindung liegt daher die Aufgabe zugrunde, eine Schmiedemaschine der eingangs geschilderten Art zu schaffen, die sich durch ihr neues Antriebskonzept und die damit verbundene hohe Steifigkeit und vereinfachte Bauweise auszeichnet.

Die Erfindung löst diese Aufgabe dadurch, daß die Hubantriebe aus einem Taumelscheibentrieb mit einer im Schmiedekasten um eine zur jeweiligen Schmiedestempelachse parallel versetzte Taumelachse dreh- und antreibbar, aber verschiebefest gelagerten Taumelscheibe und einer der Taumelscheibe zugeordneten, kugelgelenkartig an der taumelscheibenzugewandten Stirnseite des zugehörenden Schmiedestempels abgestützten Druckscheibe bestehen, wobei vorzugsweise die Schmiedestempel über Druckfedern im Sinne einer kraftschlüssigen Verbindung von Taumelscheiben und Druckscheiben druckbeaufschlagbar sind. Durch die Drehung der gegenüber der Schmiedestempelachse exzentrischen Taumelscheibe wird dem Schmiedestempel in Abhängigkeit von der Taumelscheibenschräge und der Exzentrizität eine Hubbewegung mit einer der Taumelscheibendrehzahl entsprechenden Frequenz aufgezwungen, welche Hubbewegung zur Werkstückumformung dient. Die auftretenden Schmiedekräfte werden im wesentlichen direkt vom Schmiedestempel über die Druckscheibe auf die Taumelscheibe übertragen, was zu reinen Druckbelastungen führt und bei vereinfachten Abstützverhältnissen eine erhöhte Maschinensteifigkeit mit sich bringt. Zwischen Taumelscheiben und Druckscheiben gibt es ein kraftschlüssiges Zusammenwirken, das durch geeignete Belastungen der Schmiedestempel sichergestellt wird. Zweckmäßigerweise dienen dazu Druckfedern, beispielsweise an einen Druckspeicher angeschlossene Hydraulikzylinder, die die Druckscheiben und die Taumelscheiben aneinanderdrücken und deren gegenseitiges Abheben verhindern.

Nach einer besonders vorteilhaften Ausgestaltung der Erfindung sitzt die Taumelscheibe mit einem Wellenstummel drehbar, aber axial unverschiebbar in einer axial verstellbar im Maschinenkasten abgestützten Lagerhülse, so daß durch eine Längsverstellung der Lagerhülse unabhängig von der eigentlichen Hubbewegung der Schmiedestempel eine Hublagenänderung erfolgt, da über die axiale Lageänderung der Taumelscheiben auch die Druckscheiben und damit die Schmiedestempel in ihrer axialen Lage verstellt werden. Die Lagerhülse erlaubt zudem eine stabile Trommelscheibenlagerung, wobei auch hier Biegebelastungen weitgehend vermieden sind.

An sich könnte die Lagerhülse auf jede geeignete Art axial verstellbar im Maschinenkasten eingesetzt sein, wobei sich aber speziell ein Schraubentrieb zur Längsverstellung eignet, bei dem die Lagerhülse mit dem Außengewinde in eine drehbar, aber axial verschiebefest im Schmiedekasten abgestützte Stellmutter eingreift, der ein Drehantrieb zugeordnet ist. Durch eine Verdrehung der Stellmutter kommt wegen deren Verschraubung mit der Lagerhülse eine entsprechende axiale Lageänderung der Lagerhülse zustande, wobei die Teile des Schraubentriebes hohe Belastungen aufnehmen und an den Schmiedekasten übertragen können.

Umfassen die Drehantriebe jeweils ein Antriebszahnrad, welche Antriebszahnräder mit einem um die Durchlaufachse drehbar am Schmiedekasten gelagerten Zentralrad zusammenwirken, ist ohne große Schwierigkeiten eine gemeinsame Hublagenverstellung aller Schmiedestempel zu erreichen.

Die Taumelscheibe läßt sich auf verschiedenste Art antreiben, beispielsweise ist die Taumelscheibe über einen Zahnriementrieb antreibbar und bildet mit einem Umfangszahnkranz dessen eine Zahnriemenscheibe, welcher Taumelscheibenantrieb sich platzsparend im Schmiedekasten unterzubringen ist und die einfache Nutzung entsprechender Übersetzungsverhältnisse zum Erreichen der gewünschten Taumelscheibendrehzahl erlaubt.

Um für alle Taumelscheibentriebe einen gemeinsamen Antrieb vorzusehen, sind die Taumelscheiben aller Taumelscheibentriebe über ein gemeinsames Kegelradgetriebe mit einem um die Durchlaufachse dreh- und antreibbar am Schmiedekasten gelagerten Großkegelrad und den Taumelscheiben zugeordneten Kleinkegelrädern antreibbar, was auf rationelle Weise zu synchronen Hämmerbewegungen führt.

Der Taumelscheibentrieb als Hubantrieb eignet sich nicht nur für Schmiedemaschinen mit stehendem Schmiedekasten, sondern auch für Schmiedemaschinen, die als Rundknetmaschinen Verwendung finden, wobei dann der Schmiedekasten um die Durchlaufachse dreh- und antreibbar in einem Maschinengestell gelagert ist. Da die Hubantriebe und die Hublagenverstelleinrichtungen am Schmiedekasten angeordnet bzw. abgestützt sind, ändert sich in deren Wirkungsweise durch die drehende Lagerung des Schmiedekastens nichts und auch die gemeinsame Hublagenverstellung und/oder der gemeinsame Taumelscheibenantrieb bleiben erhalten, wenn die jeweiligen Antriebsräder Teile von Umlaufgetrieben sind.

In der Zeichnung ist der Erfindungsgegenstand rein schematisch veranschaulicht, und zwar zeigen
- Fig. 1 und 2: eine erfindungsgemäße Schmiedemaschine im Querschnitt nach der Linie I-I der Fig. 2 bzw. im Axialschnitt nach der Linie II-II der Fig. 1 größeren Maßstabes und
- Fig. 3: ein anderes Ausführungsbeispiel einer erfindungsgemäßen Schmiedemaschine in einer der Fig. 2 vergleichbaren Schnittdarstellung.

In einem Schmiedekasten 1 sind in radialen Ausnehmungen 2 gegeneinander wirkende Schmiedestempel 3 längsgeführt, die an ihren radial inneren Enden Schmiedewerkzeuge 4 aufnehmen. Als Hubantrieb für die Schmiedestempel 3 sind Taumelscheibentriebe 5 vorgesehen, die jeweils aus einer im Schmiedekasten 3 um eine zur jeweiligen Schmiedestempelachse S parallel versetzte Taumelachse T dreh- und antreibbar gelagerten Taumelscheibe 6 und einer der Taumelscheibe 6 zugeordneten, über einen kugeligen Lagerkörper 7 und eine kugelige Lagerschale 8 kugelgelenkartig an der taumelscheibenzugewandten Stirnseite des zugehörenden Schmiedestempels 3 abgestützten Druckscheibe 9 bestehen. Taumelscheibe 6 und Druckscheibe 9 sind mit ihren aneinanderliegenden Gleitflächen 10 in kraftschlüssiger Verbindung, wobei die Schmiedestempel 3 über im Maschinenkasten 1 abgestützte Druckfedern 11 radial auswärts druckbeaufschlagbar sind und dadurch Druckscheiben 9 und Taumelscheiben 6 aneinanderdrücken.

Die Taumelscheiben 6 sitzen mit einem Wellenstummel 12 drehbar, aber axial unverschiebbar in einer axial verstellbar im Maschinenkasten 1 abgestützten Lagerhülse 13, die ihrerseits mit einem Außengewinde 14 in eine drehbar, aber axial verschiebefest im Schmiedekasten 1 abgestützte Stellmutter 15 eingreift, wobei die Stellmutter 15 über einen Drehantrieb 16 verdreht werden kann, der aus einer Schnecke 17 und einem von der Stellmutter 15 außenumfangseitig gebildeten Schneckenzahnkranz 18 besteht. Die Schnecke 17 ist mit einem Antriebszahnrad 19 verbunden, welche Antriebszahnräder 19 über Zwischenräder 20 mit einem am Schmiedekasten 1 um die Schmiedeachse A dreh- und antreibbar gelagerten Zentralrad 21 kämmen. Wird daher das Zentralrad 21 angetrieben, erfolgt über den Drehantrieb 16 eine Drehverstellung der Stellmutter 13 und damit eine axiale Lageänderung der Lagerhülse 13, wodurch die Taumelscheibe 6 axial verstellt wird und sich zwangsweise auch die Hublage der Schmiedestempel 3 ändert.

Zum Antrieb der Taumelscheibe 6 dient ein Zahnriementrieb 22, dessen umlaufender Zahnriemen 23 einen Umfangszahnkranz 24 der Taumelscheibe 6 als eine Zahnriemenscheibe mit einer auf einer parallelen Kegelradwelle 25 sitzenden Zahnriemenscheibe 26 verbindet. Auf der Kegelradwelle 25 sitzt ein Kleinkegelrad 27, das mit einem auf dem Schmiedekasten 1 koaxial zur Schmiedeachse A dreh- und antreibbar gelagerten Großkegelrad 28 kämmt. Ein Antrieb dieses Großkegelrades 28, beispielsweise über eine Riemenscheibe 29, führt daher zum Antrieb des Zahnriementriebes 22 und damit zur Taumelscheibendrehung und zur Hubbewegung der Schmiedestempel 3.

Das in Fig. 3 veranschaulichte Ausführungsbeispiel zeigt eine ähnliche Schmiedemaschine 1, wobei gleichbleibende Teile auch mit gleichen Bezugszeichen versehen sind, nur ist bei dieser Maschine der Schmiedekasten 3 dreh- und antreibbar in einem Maschinengestell 30 gelagert und kann über einen nur mit einem Antriebsrad 31 angedeuteten Antrieb um die Schmiedeachse A in Drehung versetzt werden, so daß die Schmiedemaschine als Rundknetmaschine einsetzi bar ist. Da die Taumelscheibentriebe 5 sowie die Hublagenverstelleinrichtungen samt ihren Antrieben auf dem Maschinenkasten angeordnet bzw. abgestützt sind, bleiben die Funktionen von Hubantrieben und Hublagenverstelleinrichtungen unverändert und können auch bei gleichzeitiger Schmiedekastendrehung unbeeinträchtigt genützt werden.

## Patentansprüche

1. Schmiedemaschine mit wenigstens zwei gegeneinander wirkenden, in einem Schmiedekasten längsgeführten Schmiedestempeln, die jeweils eigene mechanische Hubantriebe und vorzugsweise Hublagenverstelleinrichtungen aufweisen, **dadurch gekennzeichnet, daß** die Hubantriebe aus einem Taumelscheibentrieb (5) mit einer im Schmiedekasten (1) um eine zur jeweiligen Schmiedestempelachse (S) parallel versetzte Taumelachse (T) dreh- und antreibbar, aber verschiebefest gelagerten Taumelscheibe (6) und einer der Taumelscheibe (6) zugeordneten, kugelgelenkartig an der taumelscheibenzugewandten Stirnseite des zugehörenden Schmiedestempels (3) abgestützten Druckscheibe (9) bestehen, wobei vorzugsweise die Schmiedestempel (3) über Druckfedem (11) im Sinne einer kraftschlüssigen Verbindung von Taumelscheiben (6) und Druckscheiben (9) druckbeaufschlagbar sind.

2. Schmiedemaschine nach Anspruch 1, **dadurch gekennzeichnet, daß** die Taumelscheibe (6) mit einem Wellenstummel (12) drehbar, aber axial unverschiebbar in einer axial verstellbar im Maschinenkasten (1) abgestützten Lagerhülse (13) sitzt.

3. Schmiedemaschine nach Anspruch 2, **dadurch gekennzeichnet, daß** die Lagerhülse (13) mit einem Außengewinde (14) in eine drehbar, aber axial verschiebefest im Schmiedekasten (1) abgestützte Stellmutter (15) eingreift, der ein Drehantrieb (16) zugeordnet ist.

4. Schmiedemaschine nach Anspruch 3, **dadurch gekennzeichnet, daß** die Drehantriebe (16) jeweils ein Antriebszahnrad (19) umfassen, welche Antriebszahnräder (19) mit einem um die Schmiedeachse (A) drehbar am Schmiedekasten (1) gelagerten Zentralrad (21) zusammenwirken.

5. Schmiedemaschine nach einem der Ansprüche 1 bis 4, **dadurch gekennzeichnet, daß** die Taumelscheibe (6) über einen Zahnriementrieb (22) antreibbar ist und mit einem Umfangszahnkranz (24) dessen eine Zahnriemenscheibe bildet.

6. Schmiedemaschine nach Anspruch 1 oder 5, **dadurch gekennzeichnet, daß** die Taumelscheiben (6) aller Taumelscheibentriebe (5) über ein gemeinsames Kegelradgetriebe mit einem um die Schmiedeachse (A) dreh- und antreibbar am Schmiedekasten (1) gelagerten Großkegelrad (28) und den Taumelscheiben (6) zugeordneten Kleinkegelrädern antreibbar sind.

7. Schmiedemaschine nach einem der Ansprüche 1 bis 6, **dadurch gekennzeichnet, daß** der Schmiedekasten (1) um die Schmiedeachse (A) dreh- und antreibbar in einem Maschinengestell (30) gelagert ist.

## Claims

1. A forging machine with at least two opposed-action forging rams guided longitudinally in a forging casing and each having its own mechanical reciprocating drives and, preferably, reciprocating position adjustment means, **characterised in that** the reciprocating drives consist of a swashplate drive (5) with a swashplate (6) mounted to be non-displaceable but drivable and rotatable in the forging casing (1) about a swash axis (T) offset parallel from the respective forging ram axis (S), and of a pressure plate (9) which is associated with the swashplate (6) and which is supported after the style of a ball joint against that end face of the associated forging ram (3) which faces the swashplate, while the forging rams (3) are preferably adapted to be subjected to pressure via compression springs (11) to produce a non-positive connection between the swashplates (6) and the pressure plates (9).

2. A forging machine according to claim 1, **characterised in that** the swashplate (6) is mounted by a shaft stub (12) to be rotatable but axially non-displaceable in a bearing bush (13) supported so as to be axially adjustable in the machine casing (1).

3. A forging machine according to claim 2, **characterised in that** the bearing bush (13) engages by an external screwthread (14) in an adjusting nut (15) which is supported rotatably but axially non-displaceably in the forging casing (1), a rotary drive (16) being associated with said nut (15).

4. A forging machine according to claim 3, **characterised in that** the rotary drives (16) each comprise a drive gearwheel (19), which drive gearwheels (19) co-operate with a central wheel (21) mounted on the forging casing (1) for rotation about the forging axis (A).

5. A forging machine according to any one of claims 1 to 4, **characterised in that** the swashplate (6) is drivable via a toothed belt drive (22) and together with a peripheral toothed rim (24) forms a toothed belt pulley thereof.

6. A forging machine according to claim 1 or 5, **characterised in that** the swashplates (6) of all the swashplate drives (5) are drivable via a common bevel gear having small bevel gearwheels associated with the swashplates (6) and a large bevel gearwheel (28) mounted on the forging casing (1) so as to be drivable and rotatable about the forging axis (A).

7. A forging machine according to any one of claims 1 to 6, **characterised in that** the forging casing (1) is mounted in a machine frame (30) so as to be drivable and rotatable about the forging axis (A).

## Revendications

1. Machine à forger comportant au moins deux poinçons de forgeage agissant l'un contre l'autre, guidés longitudinalement dans un boîtier de forgeage, poinçons présentant chacun des entraînements de course mécaniques et, de préférence, des dispositifs de réglage de position de course, **caractérisée par le fait que** les entraînements de course sont formés d'un entraînement à disque en nutation (5) ayant un disque en nutation (6) monté de façon à pouvoir tourner et être entraîné dans le boîtier de forgeage (1), autour d'un axe de nutation (T) décalé parallèlement à l'axe de poinçon de forgeage (S) respectif, mais étant cependant monté de façon immobilisée axialement, et d'un disque de pression (9) associé au disque de nutation (6), prenant appui à la façon d'une articulation sphérique sur la face frontale, tournée vers le disque de nutation, du poinçon de forgeage (3) afférent, sachant que, de préférence, les poinçons de forgeage (3) sont susceptibles d'être sollicités en pression par des ressorts de compression (11), dans le sens d'une liaison à interaction de forces entre les disques de nutation (6) et les disques de pression (9).

2. Machine à forger selon la revendication 1, **caractérisée par le fait que** le disque de nutation (6) est susceptible de tourner par un bout d'arbre (12), mais est monté de façon immobile axialement dans une douille ou coussinet de palier (13), prenant appui de façon réglable axialement dans le boîtier de machine (1).

3. Machine à forger selon la revendication 2, **caractérisée par le fait que** la douille ou coussinet de palier (13), s'engage par un filetage extérieur (14), dans un écrou de réglage (15), susceptible de tourner mais prenant appui axialement de façon immobilisée en déplacement dans le boîtier de forgeage (1), écrou de réglage auquel est associé un entraînement de rotation (16).

4. Machine à forger selon la revendication 3, **caractérisée par le fait que** les entraînements de rotation (16) comprennent chacun une roue dentée d'entraînement (19), les roues dentées d'entraînement (19) coopérant avec une roue centrale (21) montée, de façon à pouvoir tourner sur l'axe de forgeage (A), sur le boîtier de forgeage (1).

5. Machine à forger selon l'une des revendications 1 à 4, **caractérisé par le fait que** le disque de nutation (6) est susceptible d'être entraîné par une transmission à courroie dentée (22) et forme, avec une couronne à denture périphérique (24) de celle-ci, une poulie pour courroie dentée.

6. Machine à forger selon la revendication 1 ou 5, **caractérisée par le fait que** les disques de nutation (6) de tous les entraînements de disque de nutation (5) sont susceptibles d'être entraînés, par l'intermédiaire d'une transmission à roues coniques commune, comportant une grande roue conique (28), montée sur le boîtier de forgeage (1), de façon à pouvoir tourner et être entraînée autour de l'axe de forgeage (A), et comportant de petites roues coniques associées au disque de nutation (6).

7. Machine à forger selon l'une des revendications 1 à 6, **caractérisée par le fait que** le boîtier de forgeage (1) est monté de façon à pouvoir tourner et être entraîné, autour et le long de l'axe de forgeage (A), dans un bâti de machine (30).
